# EUROPÄISCHE PATENTSCHRIFT

(11) **EP 1 601 570 B1**
(45) Veröffentlichungstag und Bekanntmachung des Hinweises auf die Patenterteilung: **11.06.2008**
(21) Anmeldenummer: 02790668.4
(22) Anmeldetag: 14.12.2002
(51) Int. Cl.: B63H 1/36

(54) **DURCH MUSKELKRAFT BETÄTIGBARER FLOSSENANTRIEB FÜR EIN WASSERFAHRZEUG**
DRIVE FOR AILERONS ACTUATED BY MUSCULAR FORCE
ENTRAINEMENT D'AILERONS POUVANT ETRE ACTIONNES PAR LA FORCE MUSCULAIRE POUR EMBARCATION

(30) Priorität: 02.12.2002 DE 10256219
(43) Veröffentlichungstag der Anmeldung: 07.12.2005
(73) Patentinhaber: Domancic, Tomislav, 21450 Hvar (HR)
(72) Erfinder: Domancic, Tomislav, 21450 Hvar (HR)
(74) Vertreter: Gustorf, Gerhard
(86) Internationale Anmeldenummer: PCT/IB2002/005763
(87) Internationale Veröffentlichungsnummer: WO 2004/050474

(56) Entgegenhaltungen:
- EP-B- 0 675 039
- WO-A-96/26106
- CH-A- 342 107
- GB-A- 317 983
- US-A- 3 487 806
- US-A- 5 183 422
- US-A- 5 441 454

## Beschreibung

Die Erfindung bezieht sich auf einen Flossenantrieb für ein Wasserfahrzeug mit einer durch Muskelkraft betätigbaren Wippe nach dem Oberbegriff des Anspruches 1.

Ein derartiger Flossenantrieb ist aus EP0675039B bekannt. Die Wippe ist dabei als auf beide Seiten schwenkbarer Sitz ausgebildet. Der bekannte Flossenantrieb hat sich zwar im Großen und Ganzen bewährt, längere Fahrten oder eine höhere Fahrtgeschwindigkeit erfordern jedoch eine erhebliche Kraftanstrengung.

Aufgabe der Erfindung ist es, die Anstrengung zur Betätigung eines solchen Antriebs herabzusetzen.

Dies wird erfindungsgemäß durch den im Anspruch 1 gekennzeichneten Antrieb erreicht. In den Unteransprüchen sind vorteilhafte Ausgestaltungen der Erfindung wiedergegeben.

Nach der Erfindung wird der Antrieb durch einen in Fahrtrichtung vorzugsweise vor der Wippe auf dem Wasserfahrzeug angeordneten Sitz gebildet, der um eine in Fahrtrichtung verlaufende Achse verschwenkbar ist, ferner durch wenigstens eine weitere durch Schwenkbewegung betätigbare Antriebseinrichtung, die mit dem Oberkörper, den Beinen und/oder Armen betätigbar ist. Zur Übertragung der durch Betätigung der Sitze und der wenigstens einen weiteren Antriebseinrichtung erzeugten Kraft auf die Wippe ist eine Kraftübertragungseinrichtung vorgesehen.

Dadurch wird erfindungsgemäß nicht nur die Muskelkraft genutzt, die zum Verschwenken des Sitzes aufgebracht wird, sondern auch die Muskelkraft, die durch den Oberkörper, die Beine bzw. Arme erzeugt wird.

Die Muskelkraft, die durch den Oberkörper erzeugt wird, wird vorzugsweise durch Bewegung des Oberkörpers um seine Längsachse hervorgebracht. Dazu weist die mit dem Oberkörper bewegbare Antriebseinrichtung vorzugsweise eine entlang der Wirbelsäule verlaufende, um ihre Längsachse drehbare Oberkörperantriebsachse auf. Die mit den Beinen betätigbare Antriebseinrichtung umfasst vorzugsweise zwei um eine zur Fahrtrichtung quer verlaufende Achse verschwenkbare Hebel mit einem Pedal. Ähnlich ist eine bevorzugte Ausführungsform der mit den Armen betätigbaren Antriebseinrichtung aufgebaut, die ebenfalls zwei um eine zur Fahrrichtung quer verlaufende Achse verschwenkbare Hebel umfasst, die jeweils mit einem Handgriff versehen sind.

Die Einrichtung zur Übertragung der Muskelkraft ist vorzugsweise derart ausgelegt, dass die Richtung der Verschwenkung des Sitzes die Richtung der Verschwenkung der wenigstens einen weiteren durch Schwenkbewegung betätigbaren Antriebseinrichtung bestimmt. D.h. die Verschwenkung des Sitzes auf eine Seite gibt vor, in welche Richtung sich die Oberkörperantriebsachse und der Pedalhebel und/oder Handgriffhebel bewegt, der sich auf dem Wasserfahrzeug auf dieser Seite des Sitzes befindet. Vorzugsweise ist die Bewegungskoordination so ausgelegt, dass bei Verschwenkung des Sitzes auf eine Seite nach unten die Oberkörperantriebsachse durch Drehung des Oberkörpers auf dieser Seite des Sitzes nach vorne betätigt wird und der Pedalhebel und/oder der Handhebel auf dieser Seite des Sitzes nach vorne bewegt werden, und umgekehrt bei Verschwenkung des Sitzes auf einer Seite nach oben die Oberkörperantriebsachse durch Drehung des Oberkörpers auf dieser Seite nach hinten bzw. des Pedalhebels und des Handhebels durch Bewegung auf dieser Seite nach hinten betätigt wird.

Die Richtung der Verschwenkung des Sitzes ist damit auf die Richtung der Verschwenkung der anderen Antriebseinrichtungen so abgestimmt, dass eine optimale Ergonomie erreicht wird. D.h. wenn der Sitz auf der einen Seite abwärts verschwenkt wird, bringt der Oberkörper auf dieser Seite nach vorne gedreht die absolute Kraft auf. Umgekehrt bringt der Oberkörper auf der Seite an der der Sitz aufwärts bewegt wird, nach hinten geschwenkt, auch die absolute Kraft auf. Gleiches gilt für die Kraft der Arme und Beine, wenn sie in Abhängigkeit der Richtung der Verschwenkung des Sitzes in der geschilderten Richtung bewegt werden.

Dies ist darauf zurückzuführen, dass dieser Bewegungsablauf dem Bewegungsablauf des Menschen beim Gehen nahe kommt, also damit auf ein optimal eingespieltes Zusammenspiel der Muskeln von Oberkörper, Unterkörper, Armen und Beinen zurückgegriffen wird.

Zur Kraftübertragung vom Sitz auf die Wippe weist der Sitz vorzugsweise einen Trägerhebel auf, an dem an jedem Hebelarm ein Zugmittel befestigt ist, das an dem einen bzw. anderen Hebelarm der Wippe angreift, und zwar vorzugsweise an der gleichen Seite der Wippe, also beispielsweise an der Oberseite oder der Unterseite.

An der Oberkörperantriebsachse ist vorzugsweise auf beiden Seiten je ein Hebelarm befestigt, an dem ein Zugmittel befestigt ist, das auf der betreffenden Seite um eine unterhalb der Schwenkachse des Sitzes angeordnete Umlenkrolle geführt und an dem Querträger des Sitzes auf dieser Seite befestigt ist.

Die beiden mit den Armen betätigbaren Handhebel und die beiden mit den Beinen betätigbaren Pedalhebel sind vorzugsweise als zweiarmige Hebel ausgebildet.

An dem zweiten Hebelarm der beiden Handhebel ist dabei jeweils ein Zugmittel befestigt, das zur Kraftübertragung an dem einen bzw. anderen Hebelarm der Wippe angreift.

An dem zweiten Hebelarm der beiden Pedalhebel ist ebenfalls jeweils ein Zugmittel befestigt. Dieses Zugmittel verbindet den zweiten Hebelarm des Pedalhebels mit dem zweiten Hebelarm des Handhebels auf dieser Seite des Wasserfahrzeugs, und zudem über eine Umlenkrolle den zweiten Hebelarm des Pedalhebels auf der einen Seite mit dem zweiten Hebelarm des Pedalhebels auf der anderen Seite des Wasserfahrzeuges. D.h. die beiden Pedalhebel sind über die beiden Armhebel mit der Wippe verbunden, und der Armhebel und der Pedalhebel auf der einen Seite des Wasserfahrzeuges über die Umlenkrolle mit dem Pedalhebel und dem Handhebel auf der anderen Seite des Wasserfahrzeuges. Die beiden Zugmittel, die zur Kraftübertragung der Arme und Beine an der Wippe angreifen, greifen auf der gleichen Seite, also oben oder unten, an den beiden Hebelarmen der Wippe an, und zwar auf der Seite, die der Seite gegenüberliegt, an der die beiden am Querträger des Sitzes befestigten Zugmittel an der Wippe angreifen. D.h. wenn die beiden Zugmittel, die an der einen bzw. anderen Seite des Sitzes am Querträger befestigt sind, an den beiden Hebelarmen der Wippe an der Oberseite angreifen, greifen die beiden Zugmittel zur Kraftübertragung der Arme und Beine an der Unterseite der beiden Hebelarme der Wippe an.

Als Zugmittel kann ein Seil, Band, Kette oder dergleichen verwendet werden.

Erfindungsgemäß wird damit ein ergonomisch optimales mit Muskelkraft betätigbares Übertragungssystem der integralen Antriebskraft zur Verfügung gestellt.

Nachstehend ist eine Ausführungsform des erfindungsgemäßen Antriebs anhand der beigefügten Zeichnung näher erläutert :

Darin zeigen jeweils schematisch
Figur 1A, 1B bzw. 2A, 2B jeweils den vorderen und den daran anschließenden hinteren Abschnitt eines Wasserfahrzeuges in der Draufsicht bzw. im Längsschnitt;
Figur 3 eine perspektivische Ansicht des Pedals der mit den Beinen betätigbaren Antriebseinrichtung;
Figur 4 eine Seitenansicht der Gelenkverbindung der wippe mit dem Flossenträger; und
Figuren 5a und 5b ein Arbeitsschema des erfindungsgemäßen Flossenantriebes, und zwar von der ersten Hälfte bzw. der zweiten Hälfte eines Arbeitszyklusses.

Gemäß Figur 1A, B und 2A, B weist ein beispielsweise die Form eines Surfbrettes aufweisendes Wasserfahrzeug 1 in der Mitte eine sich in Längs- oder Fahrtrichtung erstreckende Montageschiene 2 auf.

An einem auf der Montageschiene 2 befestigten Ständer 3 ist eine Wippe 4 um eine quer zum Wasserfahrzeug 1 verlaufende Achse 5 angelenkt.

Die beiden Hebelarme 6, 7 der Wippe 4 sind über ein Gelenk jeweils mit einem auf- und abbewegbaren Träger 10, 11 verbunden, wobei in Figur 2B (und Figur 4) nur das eine Gelenk 8 an dem Hebelarm 6 dargestellt ist. An jedem Träger 10, 11 ist am unteren Ende wenigstens eine Flosse 12, 13 befestigt.

Vor der Wippe 4 ist ein als Sattel ausgebildeter Sitz 14 angeordnet, der eine erste durch Muskelkraft betätigbare Antriebseinrichtung bildet. Der Sitz 14 ist an einem Rahmen 15 mit einem vorderen und einem hinteren Querträger 16, 17 befestigt. Die Querträger 16 und 17 sind an zwei Ständern 18, 19 um eine sich in Längsrichtung erstreckende Achse bei 21 und 22 angelenkt. Die Ständer 18, 19 sind auf der Montageschiene 2 befestigt. Der Sattel 14 ist exzentrisch gelagert, d.h. sein Schwerpunkt liegt unter der Schwenkachse 21, 22.

Neben dem Sitz 14 sind drei weitere Antriebseinrichtungen vorgesehen, und zwar eine mit dem Oberkörper betätigbare Antriebseinrichtung, die eine entlang der Wirbelsäule verlaufende, um ihre Längsachse verschwenkbare Oberkörperantriebsachse 24 umfasst. Ferner eine mit den Beinen betätigbare Antriebseinrichtung, die zwei Hebel mit einem Pedal umfasst, welche um eine zur Fahrtrichtung quer verlaufende Achse 27 verschwenkbar sind, wobei in Figur 2A und Figur 3 nur der eine Pedalhebel 25 mit dem Pedal 26 dargestellt ist, sowie eine mit den Armen betätigbare Antriebseinrichtung, die zwei mit einem Handgriff versehene Hebel aufweist, die eine quer zur Fahrtrichtung verlaufende Achse 30 verschwenkbar sind, wobei in Figur 1A und 2A nur der eine Hebel 29 mit dem Handgriff 28 dargestellt ist.

Die Kraftübertragungseinrichtung ist derart ausgelegt, dass die Richtung der Verschwenkung des Sitzes 14 die Richtung bestimmt, mit der der Oberkörper um die Oberkörperantriebsachse 24 gedreht und die Pedalhebel 25 und die Handhebel 29 verschwenkt werden.

Dies ist in Figur 5a und 5b näher veranschaulicht. Dabei stellt 31 den Kopf der das Wasserfahrzeug antreibenden Person dar, während die Pfeile 32, 33 die Schwenkrichtung des Sitzes 14 nach oben bzw. unten, die Pfeile 34, 35 die Drehrichtung des Oberkörpers nach hinten bzw. vorne, die Pfeile 36, 37 die Schwenkrichtung der Handhebel 29 nach hinten bzw. vorne und die Pfeile 38, 39 die Schwenkrichtung der Pedalhebel 25 nach hinten bzw. vorne auf der linken bzw. rechten Seite des Sitzes 14 darstellen, und zwar in Figur 5a für die erste Hälfte und in Figur 5a für die zweite Hälfte eines Arbeitszyklusses.

Danach erfolgt die Kraftübertragung derart, dass die Verschwenkung des Sitzes 14 auf einer Seite nach unten (Pfeil 33) dazu führt, dass der Oberkörper zur Drehung der Oberkörperantriebsachse 24 auf dieser Seite gemäß dem Pfeil 35 nach vorne gedreht wird, während der Handhebel 29 auf dieser Seite gemäß dem Pfeil 37 und der Pedalhebel 25 auf dieser Seite gemäß dem Pfeil 39 nach vorne bewegt werden.

Gemäß Figur 1A, B und 2A, B ist zur Kraftübertragung vom Sitz 14 auf die Wippe 4 an der einen bzw. anderen Seite des hinteren Querträgers 17 jeweils ein Seil oder dergleichen Zugmittel 41, 42 befestigt, und zwar an den Bolzen 43, 44. Die beiden Zugmittel 41, 42 sind über Umlenkrollen 45 und 50 bzw. 46 und 51 durch Rohre 47 bzw. 48 geführt und greifen von oben bei 52 bzw. 53 an dem einen Hebelarm 7 bzw. dem anderen Hebelarm 6 der Wippe 4 an.

Um eine entsprechende Übersetzung zu erreichen, liegen die Angriffspunkte 52, 53 zwischen der Schwenkachse 5 und dem Gelenk 8 zur Verbindung der beiden Hebelarme 6, 7 der Wippe 4 mit den beiden Flossenträgern 10, 11.

Die Oberkörperantriebsachse 24 ist an einem Klappdeckel 54 befestigt, der an dem Ständer 19 um eine quer zum Wasserfahrzeug verlaufende Achse verschwenkbar befestigt ist. Zur drehbaren Lagerung um ihre Längsachse ist die Oberkörperantriebsachse 24 unten und oben in Lagern 54, 55 gelagert, die an dem Klappdeckel 54 befestigt sind.

Von der Oberkörperantriebsachse 24 erstrecken sich hinter dem Oberkörper auf beiden Seiten Hebelarme, die links und rechts vom Oberkörper nach vorne ragen, wobei in Figur 2B nur der eine Hebelarm 57 zu sehen ist. An den Enden der Hebelarme 57 sind Seile oder dergleichen Zugmittel befestigt, wobei in Figur 2B nur das eine Zugmittel 58 zu sehen ist. Das Zugmittel 58 auf jeder Seite ist um eine Umlenkrolle 59 nach unten und dann um eine unterhalb der Schwenkachse 21 angeordnete Umlenkrolle 60 nach oben zu dem Bolzen 43, 44 geführt, und dort befestigt, an denen auch. die Zugmittel 45 und 46 angreifen. Zwischen den Umlenkrollen 59 und 60 ist das Zugmittel 58 zwischen zwei Führungsrollen 62, 63 an der Klappe 54 geführt.

Um den Sitz 14 beim nach oben Schwenken mit den Oberschenkeln nach oben ziehen zu können, sind am Sitzrahmen 15 vorne zwei Flügel 64, 65 vorzugsweise lösbar befestigt, die die Oberschenkel übergreifen.

An der Oberkörperantriebsachse 24 ist eine Lehnenwippe 66 befestigt, die zur Höhenverstellung entlang der Oberkörperantriebsachse 24 mit einer Führung 67 verschiebbar und mit nicht näher dargestellten Mitteln in der gewünschten Höhe arretierbar ist.

Um die Lehnenwippe 66 beim Drehen des Oberkörpers nach vorne ziehen zu können, sind auf beiden Seiten der Lehnenwippe 66 Arme vorgesehen, die sich unter den Achseln nach vorne erstrecken und mit pilzförmigen Anschlägen am vorderen Ende versehen sind. Dabei ist in Figur 2B nur der eine Arm 68 mit dem pilzförmigen Anschlag 69 zu sehen. Die beiden mit dem Handgriff 28 betätigbaren Handhebel 29 sind als zweiarmige Hebel ausgebildet, wobei der eine Hebelarm 68 den Handgriff 28 aufnimmt, während an dem zweiten Hebelarm 69 jeweils ein Seil oder dergleichen Zugmittel 71, 72 befestigt ist, das zur Kraftübertragung von unten an der Wippe bei 54 und 53 an dem einen bzw. an dem anderen Hebelarm 6, 7 angreift.

Das Zugmittel 71 ist dabei um eine Umlenkrolle 73 mit senkrechter Drehachse und einer Umlenkrolle 74 mit quer zum Wasserfahrzeug 1 verlaufender waagerechter Drehachse unter der Wippe 4 zu dem einen Hebelarm 7 und das Zugmittel 72 über eine Umlenkrolle 75 oder dergleichen Umlenkung um eine senkrechte Achse und die Umlenkrolle 76 mit waagerechter, quer zum Wasserfahrzeug 1 verlaufende Achse unter der Wippe 4 zu dem anderen Hebelarm 6 geführt.

Die Drehachse 30 des Handhebels 29 ist mit Ständern 79 an der Montageschiene 2 befestigt. Um den Winkel des ersten Hebelarms 68 zum zweiten Hebelarm 69 einstellen zu können, ist im Hebelarm 68 eine Arretierungsstange 77 verschiebbar geführt, die in Rastausnehmungen 78 eingreift, die in einem am zweiten Hebelarm 69 um die Achse 30 angebrachten Kreisegment 80 angebracht sind. Um die Hände frei zu halten, kann der Handhebel 29 außer Funktion gesetzt werden, in dem die Arretierungsstange 77 aus den Rastausnehmungen 78 herausgezogen und der Hebelarm 68 des Handhebels 29 nach vorne geschwenkt wird, wie in Figur 1A dargestellt.

Die Pedalhebel 25 sind ebenfalls als zweiarmige Hebel ausgebildet, wobei der eine Hebelarm 81 das Pedal 26 aufnimmt. Wie in Figur 3 dargestellt, ist der Hebelarm 81 als Rahmen ausgebildet, in dem das Pedal 26 um eine zur Drehachse 27 parallele Achse 84 angelenkt ist, die im Abstand vom oberen Ende des Pedals 26 verläuft. D.h. das Pedal 26 ist seinerseits als zweiarmiger Hebel ausgebildet. Am Hebelarm 81 ist ein Anschlag 85 vorgesehen, an dem das obere Ende des Pedals 26 angreift. Mit einer Feder 86 ist das Pedal 26 vom Anschlag 85 weg belastet. Damit kann mit dem Fuß der wirksame Hebelarm vergrößert werden. D.h. wenn das Pedal 26 nicht am Anschlag 85 anliegt, weist der wirksame Hebelarm eine Länge auf, die dem Abstand der Achsen 27 und 84 voneinander entspricht. Wenn das Pedal 26 bei 85 anschlägt, wirkt der Hebelarm 81 hingegen über seine volle Länge. Um an dem Pedal 26 ziehen zu können, weist es eine Schlaufe 87 auf, in die der Fuß gesteckt werden kann.

Der zweite Hebelarm 82 jedes Pedalhebels 25 ist mit dem Zugmittel 71 bzw. 72 mit dem zweiten Hebelarm 69 des Handhebels 29 verbunden. Ein Zugmittel 70, das über eine Umlenkrolle 89 läuft, verbindet den zweiten Hebelarm 82 des einen Pedalhebels 25 mit dem zweiten Hebelarm 82 des Pedalhebels 25 auf der anderen Seite der Montageschiene 2.

Die Drehachse 27 des Pedalhebels 25 ist mit Ständern 83 auf einem Schlitten 91 befestigt, der in Längsrichtung des Wasserfahrzeuges 1 entlang Führungsschienen verschiebbar ist, wobei in Figur 1A nur die Führungsschiene 92 auf einer Seite gezeigt ist. Damit kann die Position der Pedalhebel 25 der Beinlänge der das Wasserfahrzeug antreibenden Person angepasst werden. Mit einer nicht näher dargestellten Arretierung kann die eingestellte Position fixiert werden.

Während das Zugmittel 71, 72 mit einer Schlaufe 92 fest an den Handhebeln 29 befestigt ist, ist das Zugmittel 70, 71, 72, das an den Pedalhebeln 25 ebenfalls eine Schlaufe 93 bildet, dort lösbar befestigt, um den Schlitten 91 verstellen zu können. Das Zugmittel 70, 71, 72 kann damit ein einziges durchgehendes Zugmittel sein, das mit seinen beiden Enden an den beiden Hebelarmen 6, 7 der Wippe 4 befestigt ist. D.h. die Abschnitte 70, 71 und 72 stellen dann die Trumme eines einzigen Zugmittels dar.

Die Umlenkrolle 89, über die das Zugmittel 70 geführt ist, das den zweiten Hebelarm 82 des einen Pedalhebels 25 mit dem zweiten Hebelarm 82 des anderen Pedalhebels 25 verbindet, ist an einer Spanneinrichtung 94 befestigt.

Das Gelenk 8, das die Hebelarme 6, 7 der Wippe 4 mit den Flossenträgern 10, 11 verbindet, weist gemäß Figur 4 zwei Bolzen 108 und 109 auf, die am oberen Ende durch einen Querbolzen 112 verbunden sind. Der Querbolzen 112 liegt in einer Umfangsnut einer Rolle 118, die an der Wippe 4 befestigt ist. Jeder Flossenträger 10 bzw. 11 weist am oberen Ende eine Endplatte 103 auf, die mit einer Vorrichtung versehen ist, mit der der Hub der Stangen 127 und 128 vor und hinter dem Träger 10 verstellt werden kann. Die Bolzen 108 und 109 greifen durch die Endplatte 103 hindurch und sind am Träger 10 befestigt.

Wie anhand des Flossenträgers 10 in Figur 2B dargestellt, ist die Flosse 12 an dem Träger 10 um eine zur Fahrrichtung quer verlaufende Schwenkachse 137 verschwenkbar befestigt. Die Stangen 126 und 127 sind entgegen einer Federkraft auf- und abbewegbar. Weiters ist die Flosse 12 in jeder Stange 126 und 127 um eine zur Schwenkachse 137 parallele Achse verschwenkbar angelenkt, um den Hub der Stangen 126, 127, gegenüber dem Träger 110 einzustellen.

Die Führung für den Träger 10 und die Stangen 126, 127 durch den Rumpf des Wasserfahrzeuges 1 wird durch Gleitplatten 124 gebildet. Weitere Einzelheiten, die sich auf den Teil des Flossenantriebes zwischen dem Gelenk 8 und den Flossen 12, 13 beziehen, sind detailliert in EP0675039B1 beschrieben.

## Patentansprüche

1. Antrieb für ein Wasserfahrzeug mit einer durch Muskelkraft betätigbaren Wippe (4), deren beide Hebelarme (6, 7) jeweils über ein Gelenk (8) mit einem auf- und abbewegbaren Träger (10, 11) mit einer Flosse (12, 13) verbunden sind, **dadurch gekennzeichnet, dass** der Antrieb einen um eine in Fahrtrichtung verlaufende Achse (21, 22) verschwenkbaren Sitz (14) und wenigstens eine weitere durch Schwenkbewegung betätigbare Antriebseinrichtung umfasst, welche mit dem Oberkörper, den Beinen oder Armen betätigbar ist, und zur Übertragung der durch Betätigung des Sitzes (14) und der wenigstens einen weiteren Antriebseinrichtung erzeugten Kraft auf die Wippe (4) eine Kraftübertragungseinrichtung vorgehen ist.

2. Antrieb nach Anspruch 1, **dadurch gekennzeichnet, dass** die Kraftübertragungseinrichtung derart ausgelegt ist, dass die Richtung der Verschwenkung des Sitzes (14) die Richtung der Verschwenkung der wenigstens einen weiteren durch Schwenkbewegung betätigbaren Antriebseinrichtung bestimmt.

3. Antrieb nach Anspruch 1 oder 2, **dadurch gekennzeichnet, dass** die mit dem Oberkörper betätigbare Antriebseinrichtung eine entlang der Wirbelsäule verlaufende, um ihre Längsachse verschwenkbare Oberkörperantriebsachse (24) umfasst.

4. Antrieb nach Anspruch 1 oder 2, **dadurch gekennzeichnet, dass** die mit den Beinen betätigbare Antriebseinrichtung zwei um eine zur Fahrrichtung quer verlaufende Achse (27) veschwenkbare Pedalhebel (25) umfasst.

5. Antrieb nach Anspruch 1 oder 2, **dadurch gekennzeichnet, dass** die mit den Armen betätigbare Antriebseinrichtung zwei um eine zur Fahrtrichtung quer verlaufende Achse (30) verschwenkbare Handhebel (29) umfasst.

6. Antrieb nach einem der Ansprüche 2 bis 5, **dadurch gekennzeichnet, dass** die Kraftübertragungseinrichtung derart ausgelegt ist, dass zur Kraftübertragung bei Verschwenkung des Sitzes (14) auf einer Seite nach unten die Oberkörperantriebsachse (24) durch Drehung des Oberkörpers auf dieser Seite nach vorne bzw. der Pedalhebel (25) bzw. der Handhebel (29) auf dieser Seite durch Bewegung nach vorne betätigbar ist.

7. Antrieb nach einem der vorstehenden Ansprüche, **dadurch gekennzeichnet, dass** die Kraftübertragungs-einrichtung durch Zugmittel (41, 42, 70, 71, 72) gebildet wird, die an den beiden Hebelarmen (6, 7) der Wippe (4) auf beiden Seiten angreifen.

8. Antrieb nach Anspruch 7, **dadurch gekennzeichnet, dass** die Zugmittel (41, 42, 70, 71, 72) zwischen der Schwenkachse (5) und dem Gelenk (8), das die Wippe (4) mit dem Flossenträger (10, 11) verbindet, an den beiden Hebelarmen (6, 7) der Wippe (4) angreifen.

9. Antrieb nach Anspruch 7 oder 8, **dadurch gekennzeichnet, dass** zur Kraftübertragung vom Sitz (14) auf die Wippe (4) am Sitz (14) ein Querträger (17) befestigt ist, an dem auf jeder Seite des Sitzes (14) ein Zugmittel (41, 42) befestigt ist, das an dem einen bzw. anderen Hebelarm (6, 7) der Wippe (4) angreift.

10. Antrieb nach Anspruch 9, **dadurch gekennzeichnet, dass** die beiden Zugmittel (41, 42), die an dem Querträger (17) befestigt sind, an der Wippe (4) auf der gleichen Seite angreifen.

11. Antrieb nach einem der Ansprüche 7 bis 10, **dadurch gekennzeichnet, dass** die Oberkörperantriebsachse (24) auf beiden Seiten des Sitzes (14) zwei Hebelarme (57) aufweist, an denen jeweils ein Zugmittel (58) befestigt ist.

12. Antrieb nach einem der Ansprüche 9 bis 11, **dadurch gekennzeichnet, dass** das an den Hebelarmen (57) der Oberkörperantriebsachse (24) befestigte Zugmittel (58) auf jeder Seite des Sitzes (14) um eine unterhalb der Schwenkachse (21) des Sitzes (14) angeordnete Umlenkrolle (60) geführt und an dem Querträger (17) auf dieser Seite befestigt ist.

13. Antrieb nach einem der vorstehenden Ansprüche, **dadurch gekennzeichnet, dass** eine Lehnenwippe (66) an der Oberkörperantriebsachse (24) befestigt ist.

14. Antrieb nach Anspruch 13, **dadurch gekennzeichnet, dass** die Lehnenwippe (66) höhenverstellbar ausgebildet ist.

15. Antrieb nach Anspruch 13 oder 14, **dadurch gekennzeichnet, dass** an der Lehnenwippe (66) auf beiden Seiten des Sitzes (14) Arme (68) vorgesehen sind, die unter den Achseln nach vorne verlaufend zum Ziehen der Lehnenwippe (66) ausgebildet sind.

16. Antrieb nach einem der Ansprüche 13 bis 15, **dadurch gekennzeichnet, dass** die Oberkörperantriebsachse (24) an einer auf dem Sitz (14) klappbaren Klappe (54) befestigt ist.

17. Antrieb nach einem der vorstehenden Ansprüche, **dadurch gekennzeichnet, dass** der Sitz (14) auf jeder Seite zwei die Oberschenkel übergreifende Flügel (64, 65) aufweist.

18. Antrieb nach einem der vorstehenden Ansprüche, **dadurch gekennzeichnet, dass** der Sitz (14) als exzentrisch gelagerter Sattel ausgebildet ist, dessen Schwerpunkt unterhalb der Sitzschwenkachse (21, 22) liegt.

19. Antrieb nach einem der vorstehenden Ansprüche, **dadurch gekennzeichnet, dass** die Handhebel (29) als zweiarmige Hebel ausgebildet sind, wobei der eine Hebelarm (68) einen Handgriff (28) aufweist und an dem zweiten Hebelarm (69) jeweils ein Zugmittel (71, 72) befestigt ist, das zur Kraftübertragung an dem einen bzw. anderen Hebelarm (6, 7) der Wippe (4) angreife.

20. Antrieb nach Anspruch 19, **dadurch gekennzeichnet, dass** der zweite Hebelarm (69) des einen Handhebels (29) mit dem zweiten Hebelarm (69) des anderen Handhebels (29) durch ein über eine Umlenkrolle (89) laufendes Zugmittel (70) verbunden ist.

21. Antrieb nach Anspruch 19 oder 20, **dadurch gekennzeichnet, dass** der Winkel des ersten Hebelarms (68) zum zweiten Hebelarm (69) des Handhebels (29) einstellbar ist.

22. Antrieb nach einem der vorstehenden Ansprüche, **dadurch gekennzeichnet, dass** die Pedalhebel (25) als zweiarmige Hebel ausgebildet sind, wobei der eine Hebelarm (81) ein Pedal (26) aufweist und an dem zweiten Hebelarm (82) jeweils ein Zugmittel (70, 71, 72) befestigt ist, das zur Kraftübertragung an dem einen bzw. an dem anderen Hebelarm (6, 7) der Wippe (4) angreift.

23. Antrieb nach einem der Ansprüche 19 bis 22, **dadurch gekennzeichnet, dass** der zweite Hebelarm (82) des Pedalhebels (25) mit dem zweiten Hebelarm (69) des Handhebels (29) auf der gleichen Seite durch das Zugmittel (71, 72) verbunden ist.

24. Antrieb nach einem der Ansprüche 20 bis 23, **dadurch gekennzeichnet, dass** der zweite Hebelarm (82) des einen Pedalhebels (25) mit dem zweiten Hebelarm (82) des anderen Pedalhebels (25) über das Zugmittel (70) verbunden ist, welches um die Umlenkrolle (89) läuft.

25. Antrieb nach einem der Ansprüche 19 bis 24, **dadurch gekennzeichnet, dass** die beiden Zugmittel (71, 72), die an dem zweiten Hebelarm (69) des einen bzw. anderen Handhebels (29) befestigt sind, an der Wippe (4) auf der gleichen Seite angreifen.

26. Antrieb nach Anspruch 10 und 25, **dadurch gekennzeichnet, dass** die beiden Zugmittel (41, 42), die an der einen bzw. anderen Seite des Querträgers (17) am Sitz (14) befestigt sind, an der Wippe (4) auf der einen Seite und die anderen beiden Zugmittel (71, 72), die an dem einen bzw. anderen Handhebel (29) befestigt sind, auf der anderen der Wippe (4) angreifen.

27. Antrieb nach einem der vorstehenden Ansprüche, **dadurch gekennzeichnet, dass** die Pedalhebel (25) auf einem in Längsrichtung des Wasserfahrzeuges (1) verschiebbaren Schlitten (91) befestigt sind.

28. Antrieb nach Anspruch 26 und 27, **dadurch gekennzeichnet, dass** das Zugmittel (70, 71, 72) an den Pedalhebeln (25) lösbar befestigt ist.

29. Antrieb nach einem der Ansprüche 23 bis 28, **dadurch gekennzeichnet, dass** die Umlenkrolle (89), über die das die beiden Pedalhebel (25) verbindende Zugmittel (70) läuft, an einer Spanneinrichtung (94) befestigt ist.

30. Antrieb nach einem der vorstehenden Ansprüche, **dadurch gekennzeichnet, dass** die Wippe (4) um eine in Fahrtrichtung verlaufende Achse (5) verschwenkbar ist.

31. Antrieb nach einem der vorstehenden Ansprüche, **dadurch gekennzeichnet, dass** zur Befestigung der Wippe (4), des Sitzes (14) und der wenigstens einen weiteren Antriebseinrichtung eine sich in Längsrichtung des Wasserfahrzeuges (1) erstreckende Montageschiene (2) vorgesehen ist.

## Claims

1. A drive mechanism for a watercraft with a rocking bar (4) that can be actuated by muscle force, whose two lever arms (6, 7) are connected in each case via a joint (8) with a support (10, 11) that can be moved up and down, with a fin (12, 13),
**characterised in that** the drive mechanism comprises a seat (14) that can swivel about an axis (21, 22) running in the direction of travel and at least one other drive device that can be actuated by a swivelling movement, which can be actuated with the upper body, the legs or arms,
and **in that** a force transfer device is provided for the transfer of the force generated by the actuation of the seat (14) and the at least one other drive device on to the rocking bar (4).

2. The drive mechanism according to Claim 1,
**characterised in that** the force transfer device is designed such that the direction of the swivelling of the seat (14) determines the direction of the swivelling of the at least one other drive device that can be actuated by a swivelling movement.

3. The drive mechanism according to Claim 1 or 2,
**characterised in that** the drive device that can be actuated with the upper body comprises an upper body drive axis (24), running along the spinal column, that can swivel about its lengthwise axis.

4. The drive mechanism according to Claim 1 or 2,
**characterised in that** the drive device that can be actuated with the legs comprises two pedal levers (25) that can be swivelled about an axis (27) running at right angles to the direction of travel.

5. The drive mechanism according to Claim 1 or 2,
**characterised in that** the drive device that can be actuated with the arms comprises two manual levers (29) that can be swivelled about an axis (30) running at right angles to the direction of travel.

6. The drive mechanism according to one of the Claims 2 to 5,
**characterised in that** the force transfer device is designed such that for purposes of force transfer with the swivelling of the seat (14) downwards on one side the upper body drive axis (24) can be actuated forwards by rotation of the upper body on this side, and/or the pedal lever (25) and/or the manual lever (29) can be actuated by a movement forwards on this side.

7. The drive mechanism according to one of the previous claims,
**characterised in that** the force transfer device is formed by pulling means (41, 42, 70, 71, 72), which act on the two lever arms (6.7) of the rocking bar (4) on both sides.

8. The drive mechanism according to Claim 7,
**characterised in that** the pulling means (41, 42, 70, 71, 72) act on the two lever arms (6.7) of the rocking bar (4) between the swivel axis (5) and the joint (8) that connects the rocking bar (4) with the fin supports (10, 11).

9. The drive mechanism according to Claim 7 or 8,
**characterised in that** for purposes of force transfer from the seat (14) onto the rocking bar (4) a cross-member (17) is attached to the seat (14), to which on each side of the seat (14) a pulling means (41, 42) is attached, which acts on the one or other lever arm (6, 7) of the rocking bar (4).

10. The drive mechanism according to Claim 9,
**characterised in that** the two pulling means (41, 42) that are attached to the cross-member (17) act on the rocking bar (4) on the same side.

11. The drive mechanism according to one of the Claims 7 to 10,
**characterised in that** the upper body drive axis (24) has two lever arms (57) on both sides of the seat (14), to which in each case a pulling means (58) is attached.

12. The drive mechanism according to one of the Claims 9 to 11,
**characterised in that** the pulling means (58) attached to the lever arms (57) of the upper body drive axis (24) on each side of the seat (14) is guided around a pulley (60) arranged beneath the swivel axis (21) of the seat (14), and is attached to the cross-member (17) on this side.

13. The drive mechanism according to one of the previous claims,
**characterised in that** a reclining rocking bar (66) is attached to the upper body drive axis (24).

14. The drive mechanism according to Claim 13,
**characterised in that** the reclining rocking bar (66) is designed such that its height can be adjusted.

15. The drive mechanism according to Claim 13 to 14,
**characterised in that** arms (68) are provided on the reclining rocking bar (66) on both sides of the seat (14), which are designed extending forwards under the axles for the purposes of pulling the reclining rocking bar (66).

16. The drive mechanism according to one of the Claims 13 to 15,
**characterised in that** the upper body drive axis (24) is attached to a hinged cover (54) that can be folded away on the seat (14).

17. The drive mechanism according to one of the previous claims,
**characterised in that** the seat (14) has on each side two wings (64, 65) overlapping the upper shanks.

18. The drive mechanism according to one of the previous claims,
**characterised in that** the seat (14) is designed as a saddle eccentrically supported in bearings, whose centre of gravity lies under the seat swivel axis (21, 22).

19. The drive mechanism according to one of the previous claims,
**characterised in that** the two manual levers (29) are designed as two-armed levers, wherein
the one lever arm (68) has a manual grip (28), and on the second lever arm (69) a pulling means (71, 72) is attached in each case, which acts on the one or the other lever arm (6, 7) of the rocking bar (4) respectively for purposes of force transfer.

20. The drive mechanism according to Claim 19,
**characterised in that** the second lever arm (69) of the one manual lever (29) is connected with the second lever arm (69) of the other manual lever (29) by a pulling means (70) running over a pulley (89).

21. The drive mechanism according to Claim 19 or 20,
**characterised in that** the angle of the first lever arm (68) relative to the second lever arm (69) of the manual lever (29) is adjustable.

22. The drive mechanism according to one of the previous claims,
**characterised in that** the pedal levers (28) are designed as two-armed levers, wherein
the one lever arm (81) has a pedal (26), and on the second lever arm (82) a pulling means (70, 71, 72) is attached in each case, which acts on the one or the other lever arm (6, 7) of the rocking bar (4) respectively for purposes of force transfer.

23. The drive mechanism according to one of the Claims 19 to 22,
**characterised in that** the second lever arm (82) of the pedal lever (25) is connected to the second lever arm (69) of the manual lever (29) on the same side by the pulling means (71, 72).

24. The drive mechanism according to one of the Claims 20 to 23,
**characterised in that** the second lever arm (82) of the one pedal lever (25) is connected to the second lever arm (82) of the other pedal lever (25) via the pulling means (70), which runs around the pulley (89).

25. The drive mechanism according to one of the Claims 19 to 24,
**characterised in that** the two pulling means (71, 72) that are attached to the second lever arm (69) of the one or the other manual lever (29) act on the rocking bar (4) on the same side.

26. The drive mechanism according to Claims 10 and 25,
**characterised in that** the two pulling means (41, 42) that are attached to the one or the other side of the cross-member (17) on the seat (14) act on the one side of the rocking bar (4), and the other two pulling means (71, 72) that are attached to the one or the other manual lever (29) act on the other side of the rocking bar (4).

27. The drive mechanism according to one of the previous claims,
**characterised in that** the pedal levers (25) are attached to a slide (91), which can move in the lengthwise direction of the watercraft (1).

28. The drive mechanism according to Claims 26 and 27,
**characterised in that** the pulling means (70, 71, 72) is attached to the pedal levers (25) such that it can be released.

29. The drive mechanism according to one of the Claims 23 to 28,
**characterised in that** the pulley (89), over which the pulling means (70) connecting the two pedal levers (25) runs, is attached to a tensioning device (94).

30. The drive mechanism according to one of the previous claims,
**characterised in that** the rocking bar (4) can be swivelled about an axis (5) running in the direction of travel.

31. The drive mechanism according to one of the previous claims,
**characterised in that** for purposes of attachment of the rocking bar (4), the seat (14) and the at least one other drive device a mounting rail (2) is provided, extending in the lengthwise direction of the watercraft (1).

## Revendications

1. Entraînement pour bateau, avec une bascule (4) actionnable par la force musculaire, dont les deux bras de levier (6, 7) sont chacun reliés, par le biais d'une articulation (8), à un support (10, 11) mobile vers le haut et vers le bas, avec un aileron (12, 13), **caractérisé en ce que** l'entraînement comprend un siège (14) pouvant être pivoté autour d'un axe (21, 22) qui s'étend dans le sens de navigation, ainsi qu'au moins un autre dispositif d'entraînement actionnable par un mouvement de pivotement, qui peut être actionné avec le haut du corps, les jambes ou les bras, et **en ce qu'**un dispositif de transmission de puissance est prévu pour transmettre à la bascule (4) la force produite par l'actionnement du siège (14) et de l'autre dispositif d'entraînement.

2. Entraînement selon la revendication 1, **caractérisé en ce que** le dispositif de transmission de puissance est placé de telle façon que le sens de pivotement du siège (14) détermine le sens de pivotement de l'autre dispositif d'entraînement, au moins au nombre de un, qui peut être actionné par un mouvement de pivotement.

3. Entraînement selon la revendication 1 ou 2, **caractérisé en ce que** le dispositif d'entraînement actionnable avec le haut du corps comprend un axe d'entraînement du haut du corps (24), qui s'étend le long de la colonne vertébrale et qui peut être pivoté autour de son axe longitudinal.

4. Entraînement selon la revendication 1 ou 2, **caractérisé en ce que** le dispositif d'entraînement actionnable avec les jambes comprend deux leviers à pédale (25) pouvant être pivotés autour d'un axe (27) perpendiculaire à la direction de navigation.

5. Entraînement selon la revendication 1 ou 2, **caractérisé en ce que** le dispositif d'entraînement actionnable avec les bras comprend deux leviers manuels (29) pouvant pivoter autour d'un axe (30) perpendiculaire au sens de navigation.

6. Entraînement selon l'une des revendications 2 à 5, **caractérisé en ce que** le dispositif de transmission de puissance est conçu de telle manière que pour la transmission de puissance lors du pivotement du siège (14) d'un côté vers le bas, il est possible d'actionner l'axe d'entraînement du haut du corps (24) par une rotation du haut du corps de ce côté vers l'avant ou bien le levier à pédale (25) ou le levier manuel (29) de ce côté par un mouvement vers l'avant.

7. Entraînement selon l'une des précédentes revendications, **caractérisé en ce que** le dispositif de transmission de puissance est formé par des moyens de traction (41, 42, 70, 71, 72) qui agissent des deux côtés sur les deux bras de levier (6, 7) de la bascule (4).

8. Entraînement selon la revendication 7, **caractérisé en ce que** les moyens de traction (41, 42, 70, 71, 72) agissent sur les deux bras de levier (6, 7) de la bascule (4), entre l'axe de pivotement (5) et l'articulation (8) reliant la bascule (4) au support d'aileron (10, 11).

9. Entraînement selon la revendication 7 ou 8, **caractérisé en ce que** pour la transmission de puissance du siège (14) à la bascule (4), un support transversal (17), auquel est rattaché un moyen de traction (41, 42) de chaque côté du siège (14) et qui agit sur l'un ou l'autre des bras de levier (6, 7) de la bascule (4), est fixé au siège (14).

10. Entraînement selon la revendication 9, **caractérisé en ce que** les deux moyens de traction (41, 42) rattachés au support transversal (17) agissent du même côté sur la bascule (4).

11. Entraînement selon l'une des revendication 7 à 10, **caractérisé en ce que** l'axe de transmission du haut du corps (24) comporte deux bras de levier (57) des deux côtés du siège (14), auxquels est respectivement fixé un moyen de traction (58).

12. Entraînement selon l'une des revendications 9 à 11, **caractérisé en ce que** le moyen de traction (58) rattaché aux bras de levier (57) de l'axe d'entraînement du haut du corps (24) est conduit de chaque côté du siège (14) autour d'un rouleau de déviation (60) placé sous l'axe de pivotement du siège (14) et rattaché de ce côté au support transversal (17).

13. Entraînement selon l'une des précédentes revendications, **caractérisé en ce qu'**une bascule de dossier (66) est fixée à l'axe d'entraînement du haut du corps (24).

14. Entraînement selon la revendication 13, **caractérisé en ce que** la bascule de dossier (66) est conçue de façon à pouvoir être réglée dans la hauteur.

15. Entraînement selon la revendication 13 ou 14, **caractérisé en ce que** des bras (68) sont prévus des deux côtés du siège (14) sur la bascule de dossier (66), en s'étendant sous les aisselles vers l'avant de façon à pouvoir tirer la bascule à dossier (66).

16. Entraînement selon l'une des revendications 13 à 15, **caractérisé en ce que** l'axe d'entraînement du haut du corps (24) est rattaché à un clapet (54) articulé sur le siège (14).

17. Entraînement selon l'une des précédentes revendications, **caractérisé en ce que** le siège (14) comporte de chaque côté deux ailes (64, 65) chevauchant le fémur.

18. Entraînement selon l'une des précédentes revendications, **caractérisé en ce que** le siège (14) est conçu comme une selle excentrée, dont le point de gravité se trouve en-dessous de l'axe de pivotement du siège (21, 22).

19. Entraînement selon l'une des précédentes revendications, **caractérisé en ce que** les leviers manuels (29) sont conçus comme des leviers à deux bras, l'un des bras de levier (68) comportant une poignée (28) et un moyen de traction (71, 72) étant rattaché au deuxième bras de levier (69), qui, pour la transmission de puissance, agit sur l'un ou sur l'autre bras de levier (6, 7) de la bascule (4).

20. Entraînement selon la revendication 19, **caractérisé en ce que** le deuxième bras de levier (69) de l'un des leviers manuels (29) est relié au deuxième bras de levier (69) de l'autre levier manuel (29), par le biais d'un moyen de traction (70) fonctionnant avec un rouleau de déviation (89).

21. Entraînement selon la revendication 19 ou 20, **caractérisé en ce que** l'angle du premier bras de levier (68) peut être réglé par rapport au deuxième bras de levier (69) du levier manuel (29).

22. Entraînement selon l'une des précédentes revendications, **caractérisé en ce que** les leviers à pédale (25) sont conçus comme des leviers à deux bras, l'un des bras de levier (81) comportant une pédale, et un moyen de traction (70, 71, 72) étant rattaché à l'autre bras de levier (82), qui, pour la transmission de puissance, agit sur l'un ou sur l'autre des bras de levier (6, 7) de la bascule (4).

23. Entraînement selon l'une des revendication 19 à 22, **caractérisé en ce que** le deuxième bras de levier (82) du levier à pédale (25) est relié au deuxième bras de levier (69) du levier manuel (29), du même côté, par le biais du moyen de traction (71, 72).

24. Entraînement selon l'une des revendication 20 à 23, **caractérisé en ce que** le deuxième bras de levier (82) de l'un des leviers à pédale (25) est relié au deuxième bras de levier (82) de l'autre levier à pédale (25) par le biais du moyen de traction (70), qui fonctionne avec le rouleau de déviation (89).

25. Entraînement selon l'une des revendication 19 à 24, **caractérisé en ce que** les deux moyens de traction (71, 72), qui sont reliés au deuxième bras de levier (69) de l'un ou de l'autre levier manuel (29), agissent du même côté sur la bascule (4).

26. Entraînement selon les revendications 10 et 25, **caractérisé en ce que** les deux moyens de traction (41, 42), qui sont reliés au siège (14), d'un côté ou de l'autre du support transversal (17), agissent sur un côté de la bascule (4), et **en ce que** les deux autres moyens de traction (71, 72), qui sont rattachés à l'un ou à l'autre levier manuel (29), agissent sur l'autre côté de la bascule (4).

27. Entraînement selon l'une des précédentes revendications, **caractérisé en ce que** les leviers à pédale (25) sont fixés sur un traîneau (91) mobile dans le sens de la longueur du bateau (1).

28. Entraînement selon les revendications 26 et 27, **caractérisé en ce que** le moyen de traction (70, 71, 72) est rattaché de manière amovible aux leviers à pédale (25).

29. Entraînement selon l'une des revendications 23 à 28, **caractérisé en ce que** le rouleau de déviation (89), par le biais duquel fonctionnent le moyen de traction (70) qui relie les deux leviers à pédale (25), est fixé à un dispositif de serrage (94).

30. Entraînement selon l'une des précédentes revendications, **caractérisé en ce que** la bascule (4) peut pivoter autour d'un axe (5) qui s'étend dans le sens de navigation.

31. Entraînement selon l'une des précédentes revendications, **caractérisé en ce qu'**un rail de montage (2) s'étendant dans le sens de la longueur du bateau (1) est prévu pour la fixation de la bascule (4), du siège (14) et de l'autre dispositif d'entraînement, au moins au nombre de un.
